# EUROPÄISCHE PATENTSCHRIFT

(11) **EP 0 284 762 B1**
(45) Veröffentlichungstag und Bekanntmachung des Hinweises auf die Patenterteilung: **05.06.1991**
(21) Anmeldenummer: 88102397.2
(22) Anmeldetag: 19.02.1988
(51) Int. Cl.: C10J 3/48, C10J 3/86

(54) **Vorrichtung zum Kühlen eines Synthesegases in einem Quenchkühler**
Apparatus for cooling synthesis gas in a Quench cooler
Appareil pour refroidir un gaz de synthèse dans un refroidisseur à trempe

(30) Priorität: 03.04.1987 DE 3711314
(43) Veröffentlichungstag der Anmeldung: 05.10.1988
(73) Patentinhaber: Deutsche Babcock Energie- und Umwelttechnik Aktiengesellschaft, 46003 Oberhausen (DE); MAN Gutehoffnungshütte Aktiengesellschaft, 46122 Oberhausen (DE)
(72) Erfinder: Tolle, Arnold, Dr., D-4050 Mönchengladbach 2 (DE); Förster, Manfred, D-4300 Essen 1 (DE); Haacker, Heinz, D-5910 Kreuztal-Ferndorf (DE); Wensing, Helmut, D-4300 Essen 1 (DE)
(74) Vertreter: Müller, Jürgen, Dipl.-Ing.

(56) Entgegenhaltungen:
- DE-A- 2 650 512
- DE-B- 1 217 014
- GB-A- 2 093 175

## Beschreibung

Die Erfindung betrifft eine Vorrichtung zum Kühlen eines in einem Vergasungsreaktor erzeugten Synthesegases mit Hilfe eines Quenchkühlers nach dem Oberbegriff des Anspruches 1.

Bei einer bekannten Vorrichtung zur Kühlung von Synthesegas (DE-A-2 650 512) mündet der feuerfest ausgekleidete Austritt des Vergasungsreaktors direkt in den Quenchkühler. Dabei besteht die Gefahr, daß durch eine interne Rückströmung innerhalb des Quenchkühlers bereits abgekühltes Synthesegas mit der Austrittskante des Reaktoraustrittes in Berührung kommt. Dadurch kann die Austrittskante soweit abgekühlt werden, daß die abfließende, in dem Synthesegas enthaltene Schlacke einfriert und den Reaktorausgang verstopft. Das in dem Quenchkühler abgekühlte Synthesegas wird zur weiteren Abkühlung einem Wärmetauscher zugeführt.

Aus der GB-A-2 093 175 ist ein Synthesegaskühler bekannt, bei dem das in einem Vergasungsreaktor erzeugte Synthesegas ausschließlich indirekt über zwei konzentrisch angeordnete und von einem Kühlmedium durchströmte Rohrwände gekühlt wird. Auch bei diesem Synthesegaskühler mündet der Austritt des Vergasungsreaktors unmittelbar in den Kühler hinein. Der Kühler nimmt im unteren Teil einen Wassersumpf zur Abschreckung der in dem Synthesegas enthaltenen Schlacke auf. Das gekühlte Synthesegas wird durch einen oberhalb des Wassersumpfes angeordneten Gasaustrittsstutzen abgeführt.

Der aus der DE-C-2 940 933 bekannte Vergasungsreaktor weist eine verbreiterte Austrittsöffnung auf, an die sich ein mit einer Rieselkühlung versehener Innenmantel eines Quenchkühlers anschließt. Das Aufbringen eines Wasserfilmes auf die Oberfläche des Innenmantels ist schwierig, da die Gefahr besteht, daß das aufzubringende Wasser an der heißen Oberfläche verdampft und somit der Wasserfilm aufreißt. Das in dem Vergasungsreaktor erzeugte Gas wird bei dem bekannten Quenchkühler durch den Wassersumpf hindurchgeführt, wobei es gekühlt, mit Wasser gesättigt und von flüssiger Schlacke und Flugasche befreit wird. Ungünstig bei einer solchen Quenchkühlung ist, daß das Wasser des Wassersumpfes auch die Halogen-Bestandteile des Synthesegases aufnimmt und durch das Gas erwärmt wird. Das Wasser muß daher nach dem Abtrennen der Feststoffe einer Aufbereitung und Kühlung unterworfen werden. Weiterhin besteht bei dem bekannten Quenchkühler die Gefahr, daß das Gas bei dem Austritt aus dem Wassersumpf Wassertropfen mitreißt, in denen feine Staubteilchen suspendiert sind. Diese Staubteilchen können an der Wand des Kühlers und in den nachfolgenden Rohrleitungen anbacken und zu Verstopfungen führen.

Der Erfindung liegt die Aufgabe zugrunde, den gattungsgemäßen Quenchkühler derart zu gestalten, daß bei einem Einspritzen von Wasser in den Quenchkühler ein Verstopfen des Vergasungsreaktors vermieden wird.

Diese Aufgabe wird bei einer gattungsgemäßen Vorrichtung erfindungsgemäß durch die kennzeichnenden Merkmale des Anspruches 1 gelöst. Vorteilhafte Ausgestaltungen der Erfindung sind in den Unteransprüchen angegeben.

Durch den Zwischenabschnitt zwischen dem Reaktorausgang und die Anordnung der Sprühdüsen wird das bereits gekühlte Synthesegas daran gehindert, aufgrund einer internen Rückströmung mit dem Reaktorausgang in Berührung zu kommen. Dadurch wird der Reaktorausgang warm gehalten, so daß ein Verstopfen des Reaktorausganges durch Erstarren des flüssigen Schlackeabflusses verhindert wird. Darüber hinaus wird bei dieser Vorrichtung der Wasserdampfgehalt im Synthesegas durch Einsprühen von Wasser in den Gasstrom und nicht beim Durchtritt durch den Wassersumpf eingestellt. Die Oberflächentemperatur an dem gekühlten Innenmantel wird im Normalbetrieb etwa gleich der dem Vergasungsbetriebsdruck entsprechenden Sättigungstemperatur, so daß Taupunktunterschreitungen an dem Innenmantel sicher vermieden werden.

Mehrere Ausführungsbeispiele der Erfindung sind in der Zeichnung dargestellt und werden im folgenden näher erläutert. Es zeigen:
Fig. 1 den Längsschnitt durch eine Ausführungsform der Erfindung,
Fig. 2 und 3 im Längsschnitt andere Ausführungsformen der Erfindung und
Fig. 4 die Einzelheit Z nach Fig. 1

An den Ausgang eines nicht dargestellten Druckvergasungsreaktors ist ein Quenchkühler angeflanscht, der einen äußeren Druckmantel 1 enthält. Der Gaseintritt 2 des Quenchkühlers ist feuerfest ausgekleidet und weist denselben Durchmesser auf wie der Ausgang des Vergasungsreaktors. An den Gaseintritt 2 schließt sich ein Zwischenabschnitt 3 von vergrößertem Durchmesser an. Die Höhe des Zwischenabschnittes 3 entspricht etwa dem halben bis einfachen Wert seines Durchmessers. Der Gaseintritt 2 und der Zwischenabschnitt 3 sind mit einer feuerfesten Wärmeisolierung versehen.

Unterhalb des Gaseintrittes 2 ist mit Abstand von dem Druckmantel 1 unter Bildung eines Ringraumes 4 ein Innenmantel 5 angeordnet, der mit dem Druckmantel 1 dicht verbunden ist. Der untere Teil des Innenmantels 5 nimmt einen Wassersumpf 6 auf, der mit einem Austrittsstutzen 7 am unteren Ende des Druckmantels 1 in Verbindung steht. Der Wassersumpf 6 dient dazu, die in dem Synthesegas enthaltene flüssige Schlacke abzuschrecken. Die abgeschreckte Schlacke wird zusammen mit dem Wasser des Wassersumpfes 6 aus dem Austrittsstutzen 7 abgezogen.

Oberhalb des Wassersumpfes 6 sind ein oder mehrere Gasaustrittsstutzen 8 vorgesehen, die durch den Innenmantel 5 und den Druckmantel 1 hindurchgeführt sind. Vor der Eintrittsebene der Gasaustrittsstutzen 8 sind schräg nach unten gerichtete Leitflächen 9 in Form eines Trichters angeordnet, die aus dem Verlauf des Innenmantels 5 herausgeführt sind. Die Unterkanten der Leitflächen 9 springen in den Innenraum des Innenmantels 5 vor und sind über Rohre 10 an dem Innenmantel 5 abgestützt. Das den Innenmantel 5 durchströmende Gas wird auf diese Weise zur Verbesserung der Staubabscheidung umgelenkt, bevor es durch die Gasaustrittsstutzen 8 austritt.

Nach Fig. 1 besteht der Innenmantel 5 aus einer Stahlwand, die auf der Rückseite mit einer offenen, relativ zum Prozeßdruck drucklosen Verdampfungskühlung versehen ist. Zu diesem Zweck ist der Druckmantel 1 im unteren Teil mit einem Stutzen 11 versehen, der in den Ringraum 4 einmündet. Durch den Stutzen 11 wird aufbereitetes Speisewasser in den Ringraum 4 eingespeist. Am oberen Ende des Ringraumes 4 ist eine Kammer 12 gebildet. In dem Ringraum 4 sind Fallrohre 13 angeordnet, die in ein Lochblech 14 eingeschweißt sind. Die Fallrohre 13 sind mit den unteren Enden unterhalb der Ebene der Gasaustrittsstutzen 8 durch den Innenmantel 5 hindurchgeführt und verbinden die Kammer 12 mit dem Innenraum des Innenmantels 5, so daß ein Druckausgleich besteht. Die unteren Enden der Fallrohre 13 können oberhalb des Wassersumpfes 6 enden, oder in den Wassersumpf 6 eintauchen. Das Wasservolumen innerhalb des Ringraumes 4 ist so groß gewählt, daß bei eventuellen Störfällen am Quenchsystem über eine gewisse Zeit, die ausreicht um Gegenmaßnahmen zu treffen, die gesamte anfallende Rest- und Speicherwärme durch das offene Ausdampfsystem abgeführt werden kann. Über die Fallrohre 13 wird das im Betrieb kontinuierlich über den Stutzen 11 eingespeiste Wasser sowie der anfallende Sattdampf in den Wassersumpf 6 geleitet.

In den Innenraum des Innenmantels 5 ragen Sprühdüsen 15 hinein. Die Sprühdüsen 15 sind in gekühlte Lanzen 16 eingebaut, die auswechselbar durch den Druckmantel 1 und den Innenmantel 5 hindurchgeführt sind. Wie in Fig. 4 zu erkennen ist, können die Sprühdüsen 15 sowohl axial als auch radial zur Lanze 16 ausgerichtet oder schräg nach unten geneigt sein. Die Lanzen 16 können horizontal oder schräg nach unten gerichtet in dem Quenchkühler eingebaut sein. Eine erste Reihe solcher Lanzen 16 ist unmittelbar unterhalb des Zwischenabschnittes 3 angeordnet. Weitere Lanzen können unterhalb dieser oberen Reihe von Lanzen 16 vorgesehen werden.

Die Vorderkanten der Lanzen 16 liegen auf einem Teilkreis, dessen Durchmesser größer ist als der Durchmesser des Zwischenabschnittes 3. Auf diese Weise werden die Lanzen 16 vor abfließender Schlacke geschützt. Im übrigen dient der Zwischenabschnitt 3 dazu, daß das abgekühlte Synthesegas durch eine interne Rückströmung nicht mit der Kante des Gaseintrittes 2 in Berührung kommt und diese abkühlen würde, so daß ein Einfrieren der abfließenden Schlacke, das zu einem Verstopfen des Gaseintrittes 2 führen würde, vermieden wird.

Durch die Kühlung des Innenmantels 5 nimmt dieser eine Oberflächentemperatur an, die oberhalb des Taupunktes des Synthesegases liegt. Die über die Sprühdüsen 15 aufgegebene Wassermenge ist so bemessen, daß das Wasser nahezu vollständig verdampft und das Synthesegas beim Austritt durch die Gasaustrittsstutzen 8 auf etwa 300 bis 600 Grad C abgekühlt ist. Bei dieser Temperatur kondensiert der in dem Synthesegas enthaltene Wasserdampf noch nicht aus, so daß keine nennenswerten Mengen an Halogenen in das Wasser des Wassersumpfes 6 gelangen können. Eine Aufheizung des Wassersumpfes unterbleibt, wodurch die Handhabung des Sumpfinhaltes beim Austragen der abgeschreckten Schlacke erleichtert wird. Das abgekühlte Gas wird gegebenenfalls nach einer weiteren Abkühlung in einem Strahlungs- oder Konvektionskühler über einen Gaswäscher einer Weiterverarbeitungsanlage zugeführt.

Nach Fig. 2 ist der Innenmantel 5 als gasdichte Rohrwand ausgebildet. Die Rohrwand bildet auch den Zwischenabschnitt 3. Die Rohre sind in der Rohrwand spiralförmig verlegt und werden über Rohre 17 mit Wasser beaufschlagt. Bei dieser Anordnung sind die Sprühdüsen 15 in die Rohrwand des Innenmantels 5 integriert.

Wie in Fig. 3 dargestellt ist, kann der Ringraum zwischen dem Innenmantel 5 und dem Druckmantel 1 auch mit einer Wärmeisolierung 18 ausgefüllt sein. Durch diese Wärmeisolierung 18 sind Kühlrohre 19 geführt.

## Patentansprüche

1. Vorrichtung zum Kühlen eines in einem Vergasungsreaktor erzeugten Synthesegases mit Hilfe eines Quenchkühlers, der unterhalb des Ausganges des Vergasungsreaktors angeordnet ist und einen gekühlten Innenmantel (5) umfaßt, der in einem Abstand von einem Druckmantel (1) umgeben ist und einen Wassersumpf (6) aufnimmt, wobei in den Innenraum des Innenmantels (5) Sprühdüsen (15) hineinragen und durch den Innenmantel (5) in einer Ebene oberhalb des Wassersumpfes (6) ein oder mehrere Gasaustrittsstutzen (8) hindurchgeführt sind, **dadurch** **gekennzeichnet**, daß zwischen dem Innenmantel (5) und dem Ausgang des Vergasungsreaktors ein Zwischenabschnitt (3) angeordnet ist, dessen Durchmesser geringer ist als der des Innenmantels (5) und größer als der des Ausganges des Vergasungsreaktors und daß die Vorderkanten der Sprühdüsen (15) auf einem Teilkreis angeordnet sind, der größer ist als der Durchmesser des Zwischenabschnittes (3).

2. Vorrichtung nach Anspruch 1, dadurch gekennzeichnet, daß vor der Eintrittsebene der Gasaustrittsstutzen (8) Leitflächen (9) angeordnet sind, die aus dem Verlauf des Innenmantels (5) austreten und deren Unterkanten in den Innenraum des Innenmantels (5) vorspringen.

3. Vorrichtung nach Anspruch 1 oder 2, dadurch gekennzeichnet, daß zwischen dem innenmantel (5) und dem Druckmantel (1) eine zum Innenraum des innenmantels (5) hin offene, differenz druklose Verdampfungskühlung vorgesehen ist.

4. Vorrichtung nach Anspruch 3, dadurch gekennzeichnet, daß der Ringraum (4) zwischen dem Druckmantel (1) und dem Innenmantel (5) mit Wasser gefüllt ist und am oberen Ende eine Kammer (12) aufweist und daß in dem Ringraum (4) Fallrohre (13) angeordnet sind, die unterhalb der Gasaustrittsstutzen (8) durch den Innenmantel (5) hindurchgeführt sind und die Kammer (12) mit dem Innenraum des Innenmantels (5) verbinden.

5. Vorrichtung nach Anspruch 4, dadurch gekennzeichnet, daß die Fallrohre (13) oberhalb des Wassersumpfes (6) enden.

6. Vorrichtung nach Anspruch 4, dadurch gekennzeichnet, daß die Fallrohre (13) in den Wassersumpf (6) eintauchen.

7. Vorrichtung nach Ansprüch 1, dadurch gekennzeichnet, daß der Innenmantel (5) aus einer gasdichten, von Wasser durchströmten Rohrwand besteht.

8. Vorrichtung nach Anspruch 1, dadurch gekennzeichnet, daß der Ringraum (4) zwischen dem Innenmantel (5) und dem Druckmantel (1) mit einer Wärmeisolierung (18) ausgefüllt ist, durch die Kühlrohre (19) geführt sind.

9. Vorrichtung nach Anspruch 1, dadurch gekennzeichnet, daß die Sprühdüsen (15) in auswechselbaren, gekühlten Lanzen (16) angeordnet sind.

10. Vorrichtung nach Anspruch 1, dadurch gekennzeichnet, daß die Sprühdüsen (15) in den Innenmantel (5) integriert sind.

11. Vorrichtung nach Anspruch 9, dadurch gekennzeichnet, daß die Lanzen (16) schräg nach unten gerichtet sind.

12. Vorrichtung nach Anspruch 1, dadurch gekennzeichnet, daß die Sprühdüsen (15) oder die Lanzen (16) in mehreren Ebenen übereinander angeordnet sind.

## Claims

1. Device for the cooling of a synthetic gas, which has been produced in a gasification reactor, with the aid of a quench cooler which is arranged underneath the exit of the gasification reactor and comprises a cooled inner casing (5), which is surrounded at a spacing by a pressure casing (1) and receives a water sump (6), wherein spray nozzles (15) project unto the interior space of the inner casing (5) and one or more gas exit nipples (8) are led through the inner casing (5) in a plane above the water sump (6), characterised thereby, that an intermediate portion (3), the diameter of which is less than that of the inner casing (5) and greater than that of the exit of the gasification reactor, is arranged between the inner casing (5) and the exit of the gasification reactor and that the front edges of the spray nozzles (15) are arranged on a pitch circle which is greater than the diameter of the intermediate portion (3).

2. Device according to claim 1, characterised thereby, that guide surfaces (9), which come out of the course of the inner casing (5) and the lower edges of which project into the interior space of the inner casing (5), are arranged in front of the plane of entry of the gas exit nipples (8).

3. Device according to claim 1 or 2, characterised thereby, that an evaporation cooling, which is free of differential pressure and open towards the interior space of the inner casing (5), is arranged between the inner casing (5) and the pressure casing (1).

4. Device according to claim 3, characterised thereby, that the annular space (4) between the pressure casing (1) and the inner casing (5) is filled with water and displays a chamber (12) at the upper end and that down pipes (13), which are led through the inner casing (5) underneath the gas exit nipples (8) and connect the chamber (12) with the interior space of the inner casing (5), are arranged in the annular space (4).

5. Device according to claim 4, characterised thereby, that the down pipes (13) end above the water sump (6).

6. Device according to claim 4, characterised thereby, that the down pipes (13) dip into the water sump (16).

7. Device according to claim 1, characterised thereby, that the inner casing (5) consists of a gas-tight tube wall flowed through by water.

8. Device according to claim 1, characterised thereby, that the annular space (4) between the inner casing (5) and the pressure casing (1) is filled out by a heat insulation (18), through which cooling pipes (19) are led.

9. Device according to claim 1, characterised thereby, that the spray nozzles (15) are arranged in exchangeable cooled lances (16).

10. Device according to claim 1, characterised thereby, that the spray nozzles (15) are integrated into the inner casing (5).

11. Device according to claim 9, characterised thereby, that the lances (16) are directed obliquely downwards.

12. Device according to claim 1, characterised thereby, that the spray nozzles (15) or the lances (16) are arranged in several planes one above the other.

## Revendications

1. Dispositif de refroidissement d'un gaz de synthèse, produit dans un réacteur de gazéification, à l'aide d'un refroidisseur à injection, qui est disposé au-dessous de la sortie du réacteur de gazéification et comprend une enveloppe intérieure refroidie (5), qui est entourée à distance par une enveloppe à pression (1) et reçoit un bac à eau (6), des buses de pulvérisation (15) pénétrant dans l'espace intérieur de l'enveloppe intérieure (5) et une ou plusieurs tubulures de sortie de gaz (8) étant passées à travers l'enveloppe intérieure (5), dans un plan situé au-dessus du bac à eau (6), caractérisé en ce qu'entre l'enveloppe intérieure (5) et la sortie du réacteur de gazéification est disposée une section intermédiaire (3), dont le diamètre est inférieur à celui de l'enveloppe intérieure (5) et supérieur à celui du réacteur de gazéification et les arêtes avant des buses de pulvérisation (15) étant disposées sur un cercle partiel plus grand que le diamètre de la section intermédiaire (3).

2. Dispositif selon la revendication 1, caractérisé en ce que, devant le plan d'entrée des tubulures de sortie de gaz (8), sont disposées des surfaces déflectrices (9) qui sortent du profil de l'enveloppe intérieure (5) et dont les arêtes inférieures font saillie dans l'espace intérieur de l'enveloppe intérieure (5).

3. Dispositif selon la revendication 1 ou 2, caractérisé en ce qu'entre l'enveloppe intérieure (5) et l'enveloppe de pression (1) est prévu un refroidissement par vaporisation, sans pression différentielle, ouvert vers l'espace intérieur de l'enveloppe intérieur (5).

4. Dispositif selon la revendication 3, caractérisé en ce que l'espace annulaire (4) situé entre l'enveloppe de pression (1) et l'enveloppe intérieure (5) est rempli d'eau et présente à l'extrémité supérieure une chambre (12) et que, dans l'espace annulaire (4), sont disposés des tubes de descente (13), passés au-dessous de la tubulure de sortie de gaz (8), à travers l'enveloppe intérieure (5), et reliant la chambre (12) à l'espace intérieur de l'enveloppe intérieure (5).

5. Dispositif selon la revendication 4, caractérisé en ce que les tubes de descente (13) s'achèvent au-dessus du bac à eau (6).

6. Dispositif selon la revendication 4, caractérisé en ce que les tubes de descente (13) plongent dans le bac à eau (6).

7. Dispositif selon la revendication 1, caractérisé en ce que l'enveloppe intérieure (5) se compose d'une paroi tubulaire étanche aux gaz, sur laquelle s'écoule de l'eau.

8. Dispositif selon la revendication 1, caractérisé en ce que l'espace annulaire (4) situé entre l'enveloppe intérieure (5) et l'enveloppe de pression (1) est rempli d'isolation thermique (18), au travers de laquelle sont passés les tubes de refroidissement (19).

9. Dispositif selon la revendication 1, caractérisé en ce que les buses de pulvérisation (15) sont disposées en formant des lances refroidies interchangeables (16).

10. Dispositif selon la revendication 1, caractérisé en ce que les buses de pulvérisation (15) sont intégrées dans l'enveloppe intérieure (5).

11. Dispositif selon la revendication 9, caractérisé en ce que les lances (16) sont orientées en biais vers le bas.

12. Dispositif selon la revendication 1, caractérisé en ce que les buses de pulvérisation (15) ou les lances (16) sont disposées en plusieurs plans superposés.
